# EUROPÄISCHE PATENTSCHRIFT

(11) **EP 0 200 186 B1**
(45) Veröffentlichungstag und Bekanntmachung des Hinweises auf die Patenterteilung: **29.05.1991**
(21) Anmeldenummer: 86105818.8
(22) Anmeldetag: 26.04.1986
(51) Int. Cl.: G08B 13/18

(54) **Lichtschranke**
Light barrier
Barrière photoélectrique

(30) Priorität: 30.04.1985 CH 1825/85
(43) Veröffentlichungstag der Anmeldung: 05.11.1986
(73) Patentinhaber: CERBERUS AG, CH-8708 Männedorf (CH)
(72) Erfinder: Müller, Kurt, CH-8712 Stäfa (CH); Wägli, Peter, CH-8646 Jona-Wagen (CH)
(74) Vertreter: Tiemann, Ulrich, Dr.-Ing.

(56) Entgegenhaltungen:
- DE-A- 1 946 993
- GB-A- 1 214 981
- US-A- 2 457 502
- US-A- 3 440 427
- US-A- 4 342 987

## Beschreibung

Die Erfindung betrifft eine Lichtschranke mit einer Strahlunasquelle und einem von deren Strahlung beaufschlagten Strahlungssensor mit wenigstens zwei Sensorelementen, wobei Mittel zur Polarisation der Strahlung und vor den beiden Sensorelementen unterschiedlich polarisierte Strahlungsfilter vorgesehen sind, und die beiden Sensorelemente in einer Auswerteschaltung miteinander verbunden sind, welche bei unterschiedlicher Bestrahlung der beiden Sensorelemente ein Signal abgibt.

Solche Lichtschranken sind beispielsweise aus DE 1 934 321 oder aus DE 2 014 107 bekannt und dienen vorzugsweise dem Intrusionsschutz. Sobald dabei die von der Strahlungsquelle ausgehende, auf den Strahlungssensor gerichtete Strahlung, vorzugsweise im infraroten oder sichtbaren Spektralbereich, z-B. durch den Körper eines Einbrechers oder durch Abdeckung bei einem Sabotageversuch unterbrochen wird, löst die Auswerteschaltung ein Alarmsignal aus.

Durch eine Polarisation der von der Strahlungsquelle ausgehenden Strahlung und die Anordnung eines gleichartigen Polarisationsfilters vor einem der Sensorelemente, wobei das andere Sensorelement nicht oder anders polarisierte Strahlung aufnimmt, wird erreicht, dass die Auswerteschaltung kein Ausgangssignal abgibt, wenn der Strahlungssensor von Fremdstrahlung, z.B. Sonnenstrahlung oder Streulicht, getroffen wird, deren Polarisation von der Polarisationsart der Lichtschrankenstrahlung abweicht oder die unpolarisiert ist, was in der Regel der Fall sein dürfte, da in diesem Fall beide Sensorelemente gleich beaufschlagt werden.

Solche Lichtschranken können bei geeigneter Ausbildung auch für Aussenanwendungen bei Tageslicht eingesetzt werden. Dabei kann die Störsicherheit noch weiter verbessert werden, indem Wechselstrahlung bestimmter Frequenz verwendet wird und die Auswerteschaltung auf diese Frequenz abgestimmt wird. Auch eine Synchronisation von Strahlungsquelle und Auswerteschaltung ist bereits beschrieben worden. Dazu muss jedoch die Strahlungsquelle mit dem Strahlungssensor oder der Schaltung verbunden sein, so dass meist eine Autokollimations-Anordnung mit räumlich benachbarter Strahlungsquelle und Strahlungssensoren, sowie in einer Distanz davon angeordnetem, gegen Verschmutzung und Dejustierung sehr empfindlichen Reflektor vorgesehen ist. Die Reichweite dieser Lichtschranken, d.h. die sicher beherrschbare Länge der Ueberwachungsstrecke, ist daher ziemlich begrenzt.

Lichtschranken für Aussenanwendungen mit längerer Reichweite im Bereich von mehr als 10 Metern, bis über 100 Meter sind jedoch wetterabhängig, da Nebel und Regentropfen eine Streuung der Strahlung verursachen und bei ungünstigen Wetterverhältnissen besonders bei grosser Distanz von Strahlungsquelle und Strahlungssensor eine merkbare Schwächung der empfangenen Strahlung bewirkt. Um dabei kein fehlerhaftes Alarmsignal auszulösen, muss daher die Empfindlichkeit der Auswerteschaltung entsprechend reduziert werden. Hinzu kommt, dass durch eine wetterbedingte Verbreiterung des Ueberwachungsstrahles infolge der Strahlungsstreuung die Strahlungsschwächung durch ein Objekt, z.B. einen Eindringling geringer wird, so dass ein Eindringling bei ungünstigen Wetterverhältnissen gar nicht mehr erkannt werden kann, da trotzdem noch genügend Streustrahlung auf den Sensor trifft.

Der Erfindung liegt die Aufgabe zugrunde, die vorstehend erwähnten Nachteile des Standes der Technik zu beseitigen und insbesondere eine Lichtschranke zu schaffen, die auch bei Aussenanwendungen und Vorhandensein von Fremdlicht sowie wetterbedingeter Strahlungsstreuung mit grösserer Reichweite bei verbesserter Störsicherheit ein nachzuweisendes Objekt, z.B. einen Eindringling mit grösserer Empfindlichkeit sicher zu detektieren vermag.

Erfindungsgemäss wird diese Aufgabe dadurch gelöst, dass die Strahlung aus zwei räumlich gegeneinander versetzten Strahlungszweigen mit unterschiedlicher, voneinander unabhängigen Polarisation besteht, und dass die Strahlung aus den beiden Strahlungszweigen mit unterschiedlicher Polarisation auf je ein Sensorelement geleitet wird.

Eine unterschiedliche, voneinander unabhängige Polarisation in den beiden Strahlungszweigen kann beispielsweise dadurch erreicht werden, dass beide Strahlungszweige mittels geeigneter Polarisationsfilter nach der Strahlungsquelle linear polarisiert werden, und zwar orthogonal zueinander. Mit Vorteil werden die Polarisationsebenen dabei um 45° gegen die Horizontale oder Vertikale geneigt gewählt, um elliptisch polarisiertes Fremdlicht mit vertikaler und horizontaler Hauptachse, z.B. Sonnenlicht unwirksam zu machen, da dieses bei einer Neigung von 45° beide Sensorelemente gleich beaufschlagt. Auch eine zirkulare Polarisation mit entgegengesetztem Drehsinn kann mit Vorteil verwendet werden. Vor dem Strahlungssensor ist dann jeweils eine entsprechende Polarisationsfilter-Kombination vorzusehen, welche, gegebenenfalls in Zusammenwirken mit geeigneten optischen Elementen jeweils die polarisierte Strahlung aus dem einen Strahlungszweig auf das eine Sensorelement und die Strahlung aus dem anderen Strahlungszweig auf das andere Sensorelement leitet. Durch die Verwendung einer solchen Polarisationsfilter-Kombination vor dem Strahlungssensor wird es möglich, Strahlung unterschiedlicher Polarisation auch dann voneinander zu trennen, wenn die beiden Strahlungszweige sich teilweise überdecken, was eine noch grössere Reichweite zu erreichen erlaubt. Die Erfindung sowie zweckmässige und vorteilhafte Weiterbildungen derselben werden an Hand der in der Figuren dargestellten Ausführungsbeispiele näher erläutert.
Figur 1 zeigt eine erste Ausführungsform einer Lichtschranke,
Figur 2 zeigt eine zweite Ausführungsform einer Lichtschranke,
Figur 3 zeigt Polarisationsfilter mit linearer Polarisation,
Figur 4 zeigt Polarisationsfilter mit linearer Polarisation, wobei die Polarisationsebene um ca. 45° gegen die Horizontale geneigt ist.
Figur 5 zeigt Polarisationsfilter mit zirkularer Polarisation,
Figur 6 zeigt eine Auswerteschaltung.

Bei der in Figur 1 dargestellten Lichtschranke wird vom einer Strahlungsquelle 1, z.B. einer handelsüblichen lichtemittierenden Diode (LED) Strahlung, z.B. Infrarot- oder Lichtstrahlung, vorzugsweise Infrarot mit ca. 0,9 µm Wellenlänge, ausgestrahlt und mittels einer Linse 2 in Richtung der Ueberwachungsstrecke 3 gebündelt. Nach der Linse 2 ist ein Polarisationsfilter 4 angeordnet, das durch eine vorzugsweise vertikale Trennebene in zwei Hälften mit unterschiedlicher Polarisation geteilt ist. Die Polarisation in den beiden Hälften ist dabei unabhängig voneinander, d.h. Strahlung der einen Polarisationsart wird von der anderen Hälfte des Filters ausgelöscht, und umgekehrt. Durch dieses geteilte Polarisationsfilter wird die Strahlung in der Ueberwachungsstrecke 3 in zwei Strahlungszweige 3¹ und 3² mit entsprechend unterschiedlicher Polarisation geteilt. Im dargestellten Beispiel, bei Verwendung einer einfachen Sammellinse 2 überdecken sich beide Strahlungszweige teilweise, aber nicht vollständig, und sind nebeneinander, vorzugsweise horizontal nebeneinander, angeordnet.

Die Strahlung aus den beiden Strahlungszweigen 3¹ und 3² gelangt über ein weiteres in zwei Hälften geteiltes und bezüglich der Polarisationsart genau dem ersten Filter 4 entsprechendes Polisarisationsfilter 5 und zwei Halblinsen 6¹ und 6², die durch eine Blende 7 getrennt sind und dieselbe Trennebene aufweisen wie das Polarisationsfilter 5, auf je ein Sensorelement 8¹ bzw. 8² eines Dual-Strahlungssensors 8, dessen spektrale Empfindlichkeit der Strahlungsquelle 1 entspricht.

Obwohl sich die beiden Strahlungszweige 3¹ und 3² im mittleren Bereich etwas überschneiden, erhält dabei das Strahlungssensor-Element 8¹ ausschliesslich Strahlung aus dem Zweig 3¹, die vom Polarisationsfilterteil 4¹ durchgelassen wurde, da der Anteil, der von der anderen Hälfte 4² geliefert wurde, durch das Polarisationsfilterteil 5¹ absorbiert wird, und umgekehrt gelangt auf das Sensorelement 8² ausschliesslich Strahlung vom Filterteil 4² aus dem Strahlungszweig 3². Auf diese Weise wird eine saubere Trennung beider Strahlungszweige erreicht, auch wenn nur relativ einfache und kostengünstige optische Elemente verwendet werden, so dass sich auf besonders einfache Weise eine besonders grosse nutzbare Reichweite der Lichtschranke erreichen lässt, ohne dass die unvermeidliche Divergenz der Strahlungszweige störend wirkt. Selbstverständlich können statt einfacher Sammellinsen jedoch auch komplizierter aufgebaute Optiken mit besserer Präzision verwendet werden, mit denen die beiden Strahlungszweige noch besser voneinander getrennt gehalten werden können und somit die Reichweite der Lichtschranke und ihre Verwendbarkeit unter ungünstigen Wetterbedingungen weiter verbesserbar sind.

Die beiden Sensorelemente 8¹ und 8² sind an eine Auswerteschaltung 9 angeschlossen, die z.B. als Differenzschaltung ausgebildet ist und ein Signal entsprechend dem Unterschied der Bestrahlung beider Elemente abgibt. Durch eine unpolarisierte oder in anderer Weise polarisierte Fremdstrahlung, z.B. Sonnen- oder Tageslicht, werden beide Sensorelemente in gleicher Weise von Strahlung beaufschlagt und die Auswerteschaltung 9 gibt kein Signal ab, d.h. Fremdstrahlung dieser Art wird automatisch eliminiert. Bei Auftreten von strahlungsstreuendem Nebel in der Ueberwachungsstrecke 3 wird ebenfalls die Bestrahlung beider Sensorelemente 8¹ ,8² in gleicher Weise beeinflusst, so dass auch hier keine Differenz auftritt und die Differenzschaltung 9 kein Signal weitergibt. Es kann also auch unter ungünstigen Umständen, d.h. bei Anwesenheit von Fremdstrahlung, bei Nebel oder Regen, und bei sehr grosser Reichweite oder Ueberwachungsstreckenlänge mit unverminderter oder sogar noch verbesserter Empfindlichkeit gearbeitet werden, ohne dass die Lichtschranke unempfindlich wird oder ein fehlerhaftes Signal gibt. Ein echter Eindringling wird dagegen die beiden räumlich gegeneinander versetzten Strahlungszweige 3¹ , 3² nacheinander durchqueren und dabei je ein Differenzsignal erzeugen, d.h. ein Eindringling wird in jedem Fall mit grosser Sicherheit ein Alarmsignal auslösen. Die Nachweissicherheit und die Selektivität für einen Eindringling kann dabei noch dadurch verbessert werden, dass die Auswerteschaltung so ausgebildet wird, dass die von den beiden Sensorelemente 8¹ und 8² gelieferten Signale mit einer bestimmten Zeitdifferenz zueinander auftreten müssen, z.B. innerhalb eines vorgegebenen Zeitfensters, und mit einer bestimmten Intensität, oder mit anderen geeigneten Kriterien, um einen Alarm auslösen zu können. Aus den Signalen können mit einer geeignet ausgebildeten Schaltung auch noch weitere Informationen, z.B. über Grösse und Geschwindigkeit des detektierten Objektes, gewonnen werden.

Bei dem in Figur 2 dargestellten Ausführungsbeispiel, bei dem identische Elemente mit den gleichen Bezugszeichen versehen sind, wie in der vorstehend beschriebenen Lichtschranke, ist das erste, hälftig geteilte Polarisationsfilter 10 zwischen der Strahlungsquelle 1 und der Linse 2 angeordnet, und das weitere Polarisationsfilter 11 zwischen den Halblinsen 6¹, 6² und dem Strahlungssensor 8.

Stattdessen können die Polarisationsfilter auch direkt auf die Oberflächen, d.h. die Vorderseite oder die Rückseite der Linse 2, bzw. der Halblinsen 6¹ und 6² aufgebracht sein. Es ist auch möglich, die Linse 2 aus unterschiedlich polarisierten Teilen aus polarisierendem Material auszubilden oder diese Linse Zonen mit unterschiedlicher Polarisation zusammenzusetzen, wobei jeweils die empfängerseitigen Linsen analog ausgeführt und aufgebaut sind.

Auch weitere Abwandlungen sind im Rahmen der Erfindung möglich. Statt einer Anordnung der Strahlungszweige horizontal nebeneinder können diese z.B. auch in anderer Weise vorgesehen sein. So können diese etwa als zentraler Teil und als diesen konzentrisch umgebenden Ring ausgeführt sein, und der Strahlungssensor entsprechend mit einer strahlungsempfindlichen Zone im Zentrum und einer diese ringförmig umgebenden zweiten strahlungsempfindlichen Zone. Damit muss bei der Montage nicht mehr auf die Orientierung geachtet werden.

Figur 3 zeigt ein Polarisationsfilter 4 oder 5, bzw. 10 oder 11, das durch eine vertikale Trennlinie 12 in zwei Hälften 13 und 14 mit unterschiedlicher Polarisation unterteilt wird. Die Polarisation ist in beiden Hälften linear, und zwar in einer Hälfte 13 in vertikaler und in der anderen Hälfte orthogonal dazu in horizontaler Richtung. Beide Polarisationsarten sind also voneinander unabhängig, d.h. derart polarisierte Strahlungen löschen sich gegenseitig aus.

Bei dem in Figur 4 dargestellten Polarisationsfilter ist ebenfalls eine lineare Polarisation vorgesehen, jedoch sind die beiden Polarisationsrichtungen in den Hälften 13 und 14 etwa 45° gegen die Horizontale oder Vertikale geneigt. Da natürliche Fremdstrahlungen, z.B. Sonnenstrahlung oder Himmelslicht, wenn überhaupt nennenswert, dann fast immer bevorzugt entweder vertikal oder horizontal polarisiert sind, so ist deren Einfluss auf die beiden nur für 45°-polarisierte Strahlung sensibilisierten Sensorelemente gleich und wird durch die Auswerteschaltung eliminiert.

Bei der in Figur 5 gezeigten Ausführungsform eines Polarisationsfilters sind die beiden Hälften 13 und 14 nicht linear, sondern zirkular polarisierend ausgebildet. Die beiden Hälften haben dabei einen entgegengesetzten Drehsinn, d.h. der Teil 13 ist linksdrehend, und der Teil 14 rechtsdrehend zirkular polarisierend ausgebildet. Auch hierdurch können Fremdstrahlungen weitgehend eliminiert oder unwirksam gemacht werden.

Wie bereits erwähnt, muss die Trennungslinie 12 der beiden Hälften 13 und 14 der Polarisationsfilter 4 und 5 nicht unbedingt vertikal verlaufen. Durch die Aufteilung muss jedoch gewährleistet sein, dass Stahlungszweige gebildet werden, die von einem Eindringling nacheinander mit einer gewissen messbaren Zeitdifferenz durchquert werden.

Figur 6 zeigt ein Beispiel einer geeigneten Auswerteschaltung, bei dem die beiden Sensorelemente 8¹ und 8² als Phototransistoren Ph ausgebildet sind, die mit zugehörigen Widerständen in Emitterfolgerschaltung liegen und ihr Ausgangssignal über je einen Vorverstärker 15, bzw. 16 je einer Sample & Hold-Schaltung zuleiten. Da die Strahlungsquelle aus Gründen der Störsicherheit vorzugsweise als Impulsstrahler mit einer bestimmten Impulsfrequenz betrieben wird, und die Vorverstärker entsprechend frequenzselektiv ausgebildet sind, speichern die beiden Sample & Hold-Schaltungen 17 und 18 die Maxima der Impulse für eine kurze Zeit und geben sie an eine Differenzschaltung 19 weiter, und liefern andererseits an eine Ueberwachungsschaltung 20 ein Signal, falls die Eingangsimpulse ausbleiben oder deren Intensität unter eine gegebene Schwelle sinkt, und zeigen eine Störung oder Sabotageversuch an.

Da der positive Eingang der Differenzschaltung 19 von dem einen Sensorelement 8¹ und der negative Eingang vom anderen Sensorelement 8² angesteuert wird, erscheint am Ausgang der Differenzschaltung 19 ein positives Signal, bzw. ein negatives Signal, je nachdem, welches Sensorelement eine Bestrahlungsänderung erfahren hat. Werden die beiden Strahlungszweige nacheinander von einem Objekt durchquert, so erscheint also nacheinander in kurzem Zeitabstand ein positiver und ein negativer Impuls. Die Ausgangssignale der Differenzschaltung 19 werden je einem positiven und negativen Schwellenwertdetektor 21, 22 zugeführt, die die Signale an zwei kreuzweise geschaltete ODER-Tore 23, 24 weiterleiten, sofern deren Intensität die vorgegebenen Schwellenwerte übersteigen. Die ODER-Tore 23 und 24 geben bei Auftreten eines ersten positiven oder negativen Impulses einen Startimpuls an den Starteingang eines Zählers und Zeitfensterkomparators 25 und den zweiten positiven oder negativen Impuls an den Stopeingang dieses Zählers 25. Dieser ist nun so ausgebildet, dass er ein Signal an einen Alarmsignalgeber 26 abgibt, wenn der Zweite oder Stopimpuls innerhalb eines vorgegebenen Zeitfensters liegt, d.h. wenn der zweite Impuls frühestens nach einer bestimmten Minimalzeit, aber spätestens nach einer vorgegebenen Maximalzeit eintrifft. Die Minimalzeit kann auch Null gewählt werden, wenngleich eine endliche Minimalzeit eine grössere Sicherheit bietet. Nach Ablauf der vorgegebenen Maximalzeit wird der Stopeingang blockiert und der Zähler automatisch zurückgestellt, so dass die Schaltung wiederum betriebsbereit ist.

Es versteht sich, dass statt der beschriebenen Schaltung auch andere Schaltungen mit analoger und äquivalenter Funktion verwendet werden können.

## Patentansprüche

1. Lichtschranke für die Eindringdetektion mit einer Strahlungsquelle (1) und einem von deren Strahlung beaufschlagten Strahlungssensor (8) mit wenigstens zwei Sensorelementen (8¹, 8²), wobei im Strahlengang ein erstes Polarisationsfilter (4) zur Polarisierung der Strahlung und vor den beiden Sensorelementen (8¹, 8²) ein zweites Polarisationsfilter (5) vorgesehen sind und die beiden Sensorelemente (8¹, 8²) in einer Auswerteschaltung (9), welche bei unterschiedlicher Bestrahlung der beiden Sensorelemente (8¹, 8²) ein Signal abgibt, verbunden sind, dadurch gekennzeichnet, daß die Strahlungsquelle (1) und der Strahlungssensor (8) auf verschiedenen Seiten der Überwachungsstrecke (3) angeordnet sind, daß das erste Polarisationsfilter (4) so ausgebildet ist, daß in der Überwachungsstrecke (3) zwei räumlich gegeneinander versetzte Strahlungszweige (3¹, 3²) mit unterschiedlicher, voneinander unabhängiger Polarisation entstehen, und daß das zweite Polarisationsfilter (5) so ausgebildet ist, daß die Strahlung mit unterschiedlicher Polarisation aus den beiden Strahlungszweigen (3¹, 3²) auf je eines der beiden Sensorelemente (8¹, 8²) geleitet wird.

2. Lichtschranke gemäß Patentanspruch 1, dadurch gekennzeichnet daß strahlungsquellen-und strahlungssensorseitig je ein Polarisationsfilter (4, 5) vorgesehen ist, das zwei Teilflächen (13, 14) aufweist, welche die Strahlung linear polarisieren, wobei die Polarisationsebenen der beiden Teilflächen (13, 14) rechtwinklig zueinander stehen.

3. Lichtschranke gemäß Patentanspruch 2, dadurch gekennzeichnet daß die Polarisationsebenen der beiden Teilflächen (13, 14) um 45° gegen die Horizontale geneigt sind.

4. Lichtschranke gemäß Patentanspruch 1, dadurch gekennzeichnet daß strahlungsquellen-und strahlungssensorseitig je ein Polarisationsfilter (4, 5) vorgesehen ist, das zwei Teilflächen (13, 14) aufweist, welche die Strahlung zirkular mit entgegengesetztem Drehsinn polarisieren.

5. Lichtschranke gemäß einem der Patentansprüche 1 bis 4, dadurch gekennzeichnet, daß sich die zwei räumlich gegeneinander versetzten Strahlungszweige (3¹, 3²) teilweise, jedoch nicht vollständig überdecken.

6. Lichtschranke gemäß einem der Patentansprüche 1 bis 5, dadurch gekennzeichnet, daß die zwei räumlich gegeneinander versetzten Strahlungszweige (3¹, 3²) horizontal nebeneinander angeordnet sind.

7. Lichtschranke gemäß einem der Patentansprüche 1 bis 5, dadurch gekennzeichnet, daß die zwei räumlich gegeneinander versetzten Strahlungszweige (3¹, 3²) konzentrisch zueinander angeordnet sind.

8. Lichtschranke gemäß einem der Patentansprüche 1 bis 7, dadurch gekennzeichnet, daß die Auswerteschaltung (9) eine Differenzschaltung (19) aufweist, die ein Signal in Abhängigkeit von der Differenz der Ausgangssignale der Sensorelemente (8¹, 8²) abgibt.

9. Lichtschranke gemäß Patentanspruch 8, dadurch gekennzeichnet, daß die Auswerteschaltung (9) Schwellenwertschaltungen (21, 22) aufweist, welche ein Signal weiterleiten, wenn das Ausgangssignal der Differenzschaltung (19) vorbestimmte Schwellenwerte über-, bzw. unterschreitet.

10. Lichtschranke gemäß einem der Patentansprüche 8 und 9, dadurch gekennzeichnet, daß die Auswerteschaltung (9) einen Zeitfensterkomparator (25) aufweist, welcher ein Alarmsignal auslöst, wenn nach Eintreffen des Signals eines Sensorelements (8¹, 8²) innerhalb einer durch einen Minimal- und einen Maximalwert vorgegebenen Zeitspanne ein Signal von dem anderen Sensorelement (8¹, 8²) eintrifft.

## Claims

1. A light barrier system for intrusion detection comprising a radiation source (1) and a radiation sensor (8) receiving the radiation from said radiation source (1) and at least two sensor elements (8¹, 8²), wherein in the path of radiation a first polarization filter (4) is provided for producing polarized radiation and a second polarization filter (5) is provided in front of the sensor elements (8¹, 8²) for filtering the radiation and the two sensor elements (8¹, 8²) are functionally connected with an evaluation circuit (9) which produces an alarm signal in response to different radiation being received by the two sensor elements (8¹, 8²), characterized in that the radiation source (1) and the radiation sensor (8) are arranged on different sides of the monitored section (3) that the first polarization filter (4) is constructed in such manner that in the monitored section (3) are generated two radiation branches (3¹, 3²) comprising radiation of different independent polarization and being spatially offset from each other and that the second polarization filter (5) is constructed in such manner that the radiation with different polarization from the two radiation branches (3¹, 3²) is directed to one of the sensor elements (8¹, 8²).

2. Light barrier system according to patent claim 1, characterized in that on the side of the radiation source (1) and on the side of the radiation sensor (8) a polarization filter (4, 5) comprising two polarization filter parts (13, 14) is provided each of the polarization filter parts (13, 14) polarizing the radiation in a linear manner to produce polarization planes orthogonal to each other.

3. Light barrier system according to patent claim 2, characterized in that the polarization planes of the two polarization filter parts (13, 14) are inclined at an angle of 45° relative to the horizontal plane.

4. Light barrier system according to patent claim 1, characterized in that on the side of the radiation source (1) and on the side of the radiation sensor (8) a polarization filter (4, 5) comprising two polarization filter parts (13, 14) is provided each of the polarization filter parts (13, 14) polarizing the radiation in a circular manner opposite to each other.

5. Light barrier system according to any of the patent claims 1 to 4, characterized in that the two radiation branches (3¹, 3²) spatially offset from each other overlap partially but not completely.

6. Light barrier system according to any of the patent claims 1 to 5, characterized in that the two radiation branches (3¹, 3²) spatially offset from each other are arranged horizontally side-by-side.

7. Light barrier system according to any of the patent claims 1 to 5, characterized in that the two radiation branches (3¹, 3²) spatially offset from each other are arranged concentically relative to each other.

8. Light barrier system according to any of the patent claims 1 to 7, characterized in that the evaluation circuit (9) comprises a differential circuit (19) which produces a signal having a characteristic dependent on the difference of the output signals of the sensor elements (8¹, 8²).

9. Light barrier system according to patent claim 8, characterized in that the evaluation circuit (9) comprises threshold value circuits (21, 22) which produce a signal when the output signal of the differential cicuit (19) exceeds or falls below predefined maximum and minimum threshold values.

10. Light barrier system according to any of the patent claims 8 and 9, characterized in that the evaluation circuit (9) comprises a time window comparator (25) which triggers an alarm signal when after receipt of an output signal from one of the sensor elements (8¹, 8²) within a predetermined time period an output signal arrives from the other sensor element (8¹, 8²).

## Revendications

1. Relais photoélectrique pour la détection d'une effraction, comportant une source de rayonnement (1) et un détecteur de rayonnement (8) chargé par le rayonnement de cette source et comportant au moins deux éléments de détection (8¹,8²), et dans lequel un premier filtre de polarisation (4) servant à polariser le rayonnement est placé dans le trajet du rayonnement et un second filtre de polarisation (5) est prévu en amont des deux éléments de détection (8¹,8²), qui sont raccordés dans un circuit d'évaluation (9) qui délivre un signal lorsque les deux éléments de détection (8¹,8²) sont irradiés différemment, caractérisé par le fait que la source de rayonnement (1) et le détecteur de rayonnement (8) sont disposés sur des côtés différents de la section de contrôle (3), que le premier filtre de polarisation (4) est agencé de telle sorte qu'il apparaît, dans la section de contrôle (3), deux branches de rayonnement (3¹,3²), qui sont décalées dans l'espace l'une par rapport à l'autre et comportent des polarisations différentes, indépendantes l'une de l'autre, et que le second filtre de polarisation (5) est agencé de telle sorte que le rayonnement possédant une polarisation différente et provenant des deux branches de rayonnement (3¹,3²) est dirigé respectivement sur l'un des deux éléments de détection (8¹,8²).

2. Relais photoélectrique suivant la revendication 1, caractérisé par le fait qu'il est prévu, du côté de la source de rayonnement et du côté du détecteur de rayonnement, un filtre respectif de polarisation (4,5), qui possède deux surfaces partielles (13,14) qui polarisent linéairement le rayonnement, les plans de polarisation des deux surfaces partielles (13,14) étant perpendiculaires entre eux.

3. Relais photoélectrique suivant la revendication 2, caractérisé par le fait que les plans de polarisation des deux surfaces partielles (13,14) sont inclinés de 45° par rapport à l'horizontale.

4. Relais photoélectrique suivant la revendication 1, caractérisé par le fait qu'il est prévu, du côté de la source de rayonnement et du côté du détecteur de rayonnement, un filtre respectivement de polarisation (4,5), qui comporte deux surfaces partielles (12,14), qui polarisent le rayonnement circulairement avec des sens de rotation opposés.

5. Relais photoélectrique suivant l'une des revendications 1 à 4, caractérisé par le fait que deux branches de rayonnement (3¹,3²), qui sont décalées spatialement l'une par rapport à l'autre, se recouvrent partiellement, mais pas complètement.

6. Relais photoélectrique suivant l'une des revendications 1 à 5, caractérisé par le fait que les branches de rayonnement (3¹,3²), qui sont décalées spatialement l'une par rapport à l'autre, sont disposées horizontalement cote-àcôte.

7. Relais photoélectrique suivant l'une des revendications 1 à 5, caractérisé par le fait que les branches de rayonnement (3¹,3²), qui sont décalées spatialement l'une par rapport à l'autre, sont concentriques.

8. Relais photoélectrique suivant l'une des revendications 1 à 7, caractérisé par le fait que le circuit d'évaluation (9) comporte un circuit différenciateur (19), qui délivre un signal en fonction de la différence des signaux de sortie des éléments de détection (8¹,8²).

9. Relais photoélectrique suivant la revendication 8, caractérisé par la fait que le circuit d'évaluation (9) comporte des circuits à valeurs de seuil (21,22) qui retransmettent un signal lorsque le signal de sortie du circuit différenciateur (19) dépasse ou tombe au-dessous de valeurs de seuil prédéterminées.

10. Relais photoélectrique suivant l'une des revendications 8 et 9, caractérisé par le fait que le circuit d'évaluation (9) possède un comparateur de fenêtres temporelles (25), qui déclenche un signal d'alarme lorsqu'après l'apparition du signal d'un élément de détection (8¹,8²), pendant un intervalle de temps prédéterminé par une valeur minimale et une valeur maximale, un signal est délivré par l'autre élément de détection (8¹,8²).
